# EUROPÄISCHE PATENTSCHRIFT

(11) **EP 0 553 440 B1**
(45) Veröffentlichungstag und Bekanntmachung des Hinweises auf die Patenterteilung: **15.06.1994**
(21) Anmeldenummer: 92120693.4
(22) Anmeldetag: 04.12.1992
(51) Int. Cl.: A47C 3/30

(54) **Führungsbüchse für eine längenverstellbare Säule für Stühle, Tische od.dgl**
Guiding bush for a length adjustable column for chairs, tables or the like
Canon de guidage pour colonne réglable en longueur pour chaises, tables ou similaires

(30) Priorität: 25.01.1992 DE 9200884 U
(43) Veröffentlichungstag der Anmeldung: 04.08.1993
(73) Patentinhaber: SUSPA COMPART Aktiengesellschaft, D-90518 Altdorf (DE)
(72) Erfinder: Bauer, Hans Jürgen, W-8503 Altdorf (DE)
(74) Vertreter: Rau, Manfred, Dr. Dipl.-Ing.

(56) Entgegenhaltungen:
- EP-A- 0 325 726
- GB-A- 2 189 557
- US-A- 3 790 119

## Beschreibung

Die Erfindung betrifft eine Führungsbüchse nach dem Oberbegriff des Anspruches 1.

Derartige, beispielsweise aus der DE-A- 19 31 012 (entspr. US-A- 3 711 054) oder der EP-A- 0 133 524 B (entspr. US -A- 4 979 718) ausgebildete Säulen weisen ein äußeres Führungsrohr aus Metall auf, in dessen oberem, einer Bodenplatte abgewandten Bereich eine Führungsbüchse aus Kunststoff angeordnet ist, die sich nur über einen Teil der Länge des Führungsrohres erstreckt.

In der nicht vorveröffentlichten DE-A- 40 24 392 (entspr. US-A- 5 152 646) ist bereits vorgeschlagen worden, derartige Führungsbüchsen an ihrer Innenfläche durch Räumen derart zu formen, daß über den Umfang verteilt Teil-Zylinder-Flächen als Führungsflächen und zwischen diesen Rücksprünge vorgesehen sind, in denen Schmierfett angeordnet werden kann.

Der Erfindung liegt die Aufgabe zugrunde, eine Führungsbüchse der gattungsgemäßen Art zu schaffen, die einfach herstellbar ist und dem Gehäuse des Längenverstellelementes eine exakte, feste, seitliche Führung gibt.

Diese Aufgabe wird erfindungsgemäß durch die Merkmale im Kennzeichnungsteil des Anspruches 1 gelöst. Durch die erfindungsgemäßen Maßnahmen ist sichergestellt, daß durch die spanabhebende Bearbeitung, beispielsweise Räumen, der als Führungsflächen dienenden Teil-Zylinder-Flächen eine sehr exakte Führung des Gehäuses des Längenverstellelementes gewährleistet wird. Die Teil-Zylinder-Flächen können an den radial von der Innenfläche der Führungsbüchse vorspringenden Führungsstegen in sehr einfacher Weise sehr exakt ausgeformt werden, ohne daß die bei der Bearbeitung anfallenden ablaufenden Späne zu Verquetschungen und damit zu Oberflächenbeschädigungen führen können. Die Führungsstege sind zusammen mit der Führungsbüchse sehr steif, so daß keine unbeabsichtigten radialen Bewegungen des Gehäuses des Längenverstellelementes möglich sind.

Zahlreiche vorteilhafte, teilweise erfinderische Einzelheiten der Erfindung ergeben sich aus den Unteransprüchen.

Weitere Vorteile, Merkmale und Einzelheiten der Erfindung ergeben sich aus der nachfolgenden Beschreibung eines Ausführungsbeispieles anhand der Zeichnung. Es zeigt
- Fig. 1: einen Teilausschnitt aus einer höhenverstellbaren Stuhlsäule mit Führungsrohr, Führungsbüchse und Gehäuse einer Gasfeder,
- Fig. 2: die Führungsbüchse im Längsschnitt,
- Fig. 3: eine Draufsicht auf Fig. 2 gemäß dem Sichtpfeil III in Fig. 2 und
- Fig. 4: einen Querschnitt durch die Führungsbüchse nach einer spanabhebenden Bearbeitung entsprechend der Schnittlinie IV-IV in Fig. 2.

Eine Führungsbüchse 1 ist in einem nur angedeuteten Führungsrohr 2 einer höhenverstellbaren Stuhlsäule angeordnet. Derartige Stuhlsäulen sind beispielsweise aus der EP-A- 0 325 726 (entspr. US-A- 4 899 969) bekannt, worauf ausdrücklich verwiesen wird.

Die Führungsbüchse 1 weist eine Gleitbüchse 3 auf, an deren Außenseite radial zur Mittel-Längs-Achse 4 nach außen vorspingende Rippen-Stege 5 angeformt sind. Mit diesen Rippen-Stegen 5 stützt sich die Führungsbüchse 1 radial gegen die Innenwand 6 des Führungsrohres 2 ab. Ein oberer Ringbund 7 legt die Führungsbüchse 1 in axialer Richtung gegenüber dem Führungsrohr 2 fest. Im übrigen ist die Führungsbüchse 1 mit Preßsitz in das Führungsrohr 2 eingeschoben.

An der Innenfläche 8 der Gleitbüchse 3 ist ein Gehäuse 9 einer nur angedeuteten Gasfeder 10 in Richtung der Achse 4 verschiebbar geführt. Diese Gasfeder 10 bildet zusammen mit dem Führungsrohr 2 und der Führungsbüchse 1 im wesentlichen die angesprochene höhenverstellbare Stuhlsäule. Das Gehäuse 9 der Gasfeder 10 kann deren unmittelbares Gehäuse sein, oder ein zusätzliches, die Gasfeder 10 umgebendes Tragrohr, wie es ebenfalls aus der EP-A- 0 325 726 (entspr. der US-A- 4 899 969) bekannt ist, worauf ebenfalls ausdrücklich verwiesen wird.

Die Führungsbüchse 1 besteht aus Kunststoff, und zwar bevorzugt aus einem Polyacetal, und ist einstückig durch Spritzgießen hergestellt. An der Innenfläche 8 der Gleitbüchse 3 sind Führungsstege 11 ausgebildet, die über die volle axiale Länge der Gleitbüchse 3 verlaufen und radial von der Innenfläche 8 zur Achse 4 hin vorstehen. Sie sind einstückig mit der Gleitbüchse 3 ausgebildet. Die Führungsstege 11 weisen vor einem noch zu erläuternden Kalibriervorgang durch Räumen ein Übermaß zur Achse 4 hin auf. Dieses wird durch den Räumvorgang reduziert, so daß dann an den Führungsstegen 11 Teil-Zylinder-Flächen 12 ausgebildet werden, die die eigentlichen Führungsflächen gegenüber dem Gehäuse 9 der Gasfeder 10 bilden. Zwischen benachbarten Führungsstegen 11 verlaufen als Teile der Innenfläche 8 Rücksprünge 13. Für den Radius R12 der Teil-Zylinder-Flächen 12 von der Achse 4 und den radialen Abstand R13 der Rücksprünge 13 von der Achse 4 bezogen auf den Radius R9 des Gehäuses 9 gilt die Beziehung R13 > R12 ≧ R9, wobei R12 höchstens um wenige hundertstel Millimeter, beispielsweise bis zu 0,05 mm, größer ist als R9.

Wie den Fig. 3 und 4 entnehmbar ist, sind zwölf Führungsstege 11 in gleichen Winkelabständen und parallel zur Achse 4 verlaufend vorgesehen. Auf jeden Fall sollten es mindestens sechs Führungsstege 11 sein. Die Breite a der Rücksprünge 13 in Umfangsrichtung ist etwa doppelt so groß wie die Breite b der Teil-Zylinder-Flächen 12. In den Rücksprüngen 13 kann Schmierfett 14 untergebracht werden.

Zum Räumen der Teil-Zylinder-Flächen 12 wird eine Räumnadel eingesetzt, die über ihren ganzen Umfang sich erstreckende Räumzähne mit kreisförmiger Schneide aufweist. Bei dem Räumprozeß werden von den Führungsstegen 11 das erwähnte Übermaß ausmachende Teile spanabhebend entfernt. Die geräumten Späne haben hierbei eine Breite, die maximal der Breite b der Teil-Zylinder-Flächen 12 entspricht. Die aus benachbarten Teil-Zylinder-Flächen 12 geräumten Späne sind im Bereich des zwischen ihnen liegenden Rücksprungs 13 unterbrochen. Diese Art des Räumens der Teil-Zylinder-Flächen 12 führt dazu, daß diese sehr glatt mit hoher Oberflächenqualität geräumt werden, weil die beim Räumen anfallenden Kunststoffspäne gut ablaufen können. Es besteht keine Gefahr, daß sie sich zwischen den Schneidzähnen des Räumwerkzeuges und der Innenfläche 8 der Gleitbüchse 3 festsetzen und die Oberfläche der Teil-Zylinder-Flächen 12 beschädigen.

Die Summe der Teil-Zylinder-Flächen 12 bildet die eigentliche Führungsfläche der Gleitbüchse 3 gegenüber dem Gehäuse 9 der Gasfeder 10. Die Führungsbüchse 1 ist in sich außerordentlich fest. Eine gute Führung des Gehäuses 9 der Gasfeder 10 wird auch dadurch unterstützt, daß die radiale Höhe c der Führungsstege 11 gegenüber der Breite b klein ist. Es gilt also c < b, wobei gilt R13 - R12 = c. Die Festigkeit wird noch weiter dadurch erhöht, daß die Führungsstege 11 jeweils in radialer Überdeckung mit den Rippen-Stegen 5 angeordnet sind, so daß vom Gehäuse 9 über die Führungsstege 11 auf die Gleitbüchse 3 ausgeübte radial zur Achse 4 verlaufende Führungskräfte direkt jeweils in die den Führungsstegen 11 zugeordneten Rippen-Stege 5 eingeleitet werden.

Anstelle des geschilderten Räumens können grundsätzlich auch alle anderen geeigneten spanabhebenden Bearbeitungsverfahren eingesetzt werden, beispielweise also Stoßen, das dem Druckräumen sehr ähnlich ist.

Während im dargestellten und beschriebenen Ausführungsbeispiel die Führungsstege 11 geradlinig und parallel zur Achse 4 verlaufen, können sie auch gewunden, also etwa schraubenlinienförmig mit großer Steigung verlaufen. Zweckmäßigerweise ist die Steigung zumindest so groß, daß über die Länge der Führungsstege 11 zwei einander benachbarte Führungsstege einander zumindest einmal überlappen. Auf diese Weise wird erreicht, daß das Gehäuse 9 zumindest über seinen gesamten Umfang durch die Teil-Zylinder-Flächen radial abgestützt wird. Selbstverständlich kann die Steigung auch größer sein, so daß eine mehrfache Überdeckung benachbarter Führungsstege über deren Länge erreicht wird.

Es sei ausdrücklich darauf hingewiesen, daß anstelle einer Gasfeder 10 als pneumatischem oder hydropneumatischem Längenverstellelement auch ein rein mechanisches Längenverstellelement, beispielsweise mit einer mechanischen Feder vorgesehen sein kann, das ein zylindrisches Gehäuse bzw. ein zylindrisches Führungsteil zur Führung an den Teil-Zylinder-Flächen 12 aufweist. Grundsätzlich kann die Führungsbüchse 1 in der geschilderten Ausgestaltung auch als reine Drehführung, also ohne die Möglichkeit einer axialen Verschiebung eingesetzt werden.

## Patentansprüche

1. Führungsbüchse für eine längenverstellbare Säule für Stühle, Tische od.dgl., deren Außenseite zur Aufnahme und Abstützung in einem Führungsrohr (2) der Säule ausgebildet ist und die an ihrer Innenfläche (8) mit einer zu einer Mittel-Längs-Achse (4) konzentrischen Führungsfläche zur Führung eines zylindrischen Gehäuses (9) eines Verstellelementes (Gasfeder 10) versehen ist und die einstückig aus Kunststoff ausgebildet ist, dadurch gekennzeichnet, daß an der Innenfläche (8) zur Mittel-Längs-Achse (4) hin vorspringende, durch Rücksprünge (13) voneinander getrennte Führungsstege (11) ausgebildet sind und daß an den Führungsstegen (11) durch Spanabheben hergestellte, zur Achse (4) konzentrische Teil-Zylinder-Flächen (12) als Führungsflächen für das Gehäuse (9) ausgebildet sind.

2. Führungsbüchse nach Anspruch 1, dadurch gekennzeichnet, daß die Breite (a) der Rücksprünge (13) in Umfangsrichtung größer ist als die Breite (b) der Teil-Zylinder-Flächen (12) in Umfangsrichtung.

3. Führungsbüchse nach Anspruch 1 oder 2, dadurch gekennzeichnet, daß in mindestens einem Rücksprung (13) Schmierfett (14) angeordnet ist.

4. Führungsbüchse nach einem der Ansprüche 1 bis 3, dadurch gekennzeichnet, daß die Teil-Zylinder-Flächen (12) durch Räumen hergestellt sind.

5. Führungsbüchse nach einem der Ansprüche 1 bis 4, dadurch gekennzeichnet, daß die radiale Höhe (c) der Führungsstege (11) kleiner ist als deren Breite (b).

6. Führungsbüchse nach einem der Ansprüche 1 bis 5, dadurch gekennzeichnet, daß - jeweils bezogen auf die Achse (4) - für den Radius (R12) der Teil-Zylinder-Flächen (12) und den radialen Abstand (R13) der Rücksprünge (13) im Verhältnis zum Radius (R9) des Gehäuses (9) die Beziehung gilt R13 > R12 ≧ R9.

7. Führungsbüchse nach einem der Ansprüche 1 bis 6, dadurch gekennzeichnet, daß die Teil-Zylinder-Flächen (12) in gleichen Winkelabständen zueinander angeordnet sind.

8. Führungsbüchse nach einem der Ansprüche 1 bis 7, dadurch gekennzeichnet, daß die Führungsstege (11) mit den Teil-Zylinder-Flächen (12) sich im wesentlichen über die volle Länge der Führungsbüchse (1) erstrecken.

9. Führungsbüchse nach einem der Ansprüche 1 bis 7, dadurch gekennzeichnet, daß sie mit radial zur Achse (4) nach außen vorspringenden Rippen-Stegen (5) versehen ist.

10. Führungsbüchse nach Anspruch 9, dadurch gekennzeichnet, daß die Führungsstege (11) radial zur Achse (4) jeweils fluchtend zu den Rippen-Stegen (5) angeordnet sind.

11. Führungsbüchse nach einem der Ansprüche 1 bis 10, dadurch gekennzeichnet, daß mindestens sechs Führungsstege (11) vorgesehen sind.

12. Führungsbüchse nach einem der Ansprüche 1 bis 11, dadurch gekennzeichnet, daß die Führungsstege (11) mit den Teil-Zylinder-Flächen (12) geradlinig und parallel zur Mittel-Längs-Achse (4) verlaufend angeordnet sind.

13. Führungsbüchse nach einem der Ansprüche 1 bis 11, dadurch gekennzeichnet, daß die Führungsstege mit den Teil-Zylinder-Flächen schraubenlinienförmig ausgebildet sind.

14. Führungsbüchse nach Anspruch 13, dadurch gekennzeichnet, daß zwei benachbarte Teil-Zylinder-Flächen in Richtung der Mittel-Längs-Achse (4) einander überdecken.

## Claims

1. Guide sleeve for a length-adjustable column for chairs, tables or the like, of which the outside is formed to be received and supported in a guide tube (2) of the column and which is provided on its internal surface (8) with a guide surface concentric of a central longitudinal axis (4) to guide a cylindrical housing (9) of an adjusting element (gas spring 10) and which is made in one piece of plastic material, characterized in that guide webs (11) are formed on the internal surface (8) which project towards the central longitudinal axis (4) and which are separated from each other by recesses (13) and in that, produced on the guide webs (11) by chip removal, partial cylinder surfaces (12) concentric of the axis (4) are formed as guide surfaces for the housing (9).

2. Guide sleeve according to claim 1, characterized in that the width (a) of the recesses (13) in the circumferential direction exceeds the width (b) of the partial cylinder surfaces (12) in the circumferential direction.

3. Guide sleeve according to one of the claims 1 or 2, characterized in that a lubricant (14) is arranged in at least one recess (13).

4. Guide sleeve according to one of the claims 1 to 3, characterized in that the partial cylinder surfaces (12) are produced by broaching.

5. Guide sleeve according to one of the claims 1 to 4, characterized in that the radial height (c) of the guide webs (11) is smaller than the latter's width (b).

6. Guide sleeve according to one of the claims 1 to 5, characterized in that - in each case referred to the axis (4) - the relation R13 > R12 ≧ R9 applies to the radius (R12) of the partial cylinder surfaces (12) and the radial distance (R13) of the recesses (13) in relation to the radius (R9) of the housing (9).

7. Guide sleeve according to one of the claims 1 to 6, characterized in that the partial cylinder surfaces (12) are arranged at equal angular distances in relation to each other.

8. Guide sleeve according to one of the claims 1 to 7, characterized in that the guide webs (11) with the partial cylinder surfaces (12) extend substantially over the full length of the guide sleeve (1).

9. Guide sleeve according to one of the claims 1 to 7, characterized in that it is provided with rib webs (5) projecting outwards radially to the axis (4).

10. Guide sleeve according to claim 9, characterized in that the guide webs (11) are arranged radially to the axis (4) each in alignment with the rib webs (5).

11. Guide sleeve according to one of the claims 1 to 10, characterized in that at least six guide webs (11) are provided.

12. Guide sleeve according to one of the claims 1 to 11, characterized in that the guide webs (11) with the partial cylinder surfaces (12) are arranged straight and extending in parallel to the central longitudinal axis (4).

13. Guide sleeve according to one of the claims 1 to 11, characterized in that the guide webs with the partial cylinder surfaces are helically shaped.

14. Guide sleeve according to claim 13, characterized in that two adjacent partial cylinder surfaces overlap each other in the direction of the central longitudinal axis (4).

## Revendications

1. Douille de guidage pour un fût réglable en longueur destiné à des chaises, des tables ou similaires, dont le côté extérieur est conçu pour être reçu et guidé dans un tube de guidage (2) du fût, et qui sur sa surface intérieure (8), est pourvue d'une surface de guidage concentrique à un axe central longitudinal (4) et destinée au guidage d'un carter cylindrique (9) d'un élément de réglage (ressort à gaz 10), la douille étant réalisée d'un seul tenant, en matière plastique, caractérisée en ce que sur la surface intérieure (8) sont réalisées des nervures de guidage (11) faisant saillie en direction de l'axe central longitudinal (4) et séparées les unes des autres par des retraits (13), et en ce que sur les nervures de guidage (11) sont formées, par usinage par enlèvement de copeaux, des surfaces cylindriques partielles (12) concentriques à l'axe (4) et faisant office de surfaces de guidage pour le carter (9).

2. Douille de guidage selon la revendication 1, caractérisée en ce que la largeur (a) des retraits (13) en direction périphérique, est supérieure à la largeur (b) des surfaces cylindriques partielles (12), en direction périphérique.

3. Douille de guidage selon la revendication 1 ou 2, caractérisée en ce que dans l'un au moins des retraits (13) est logée de la graisse de lubrification (14).

4. Douille de guidage selon l'une des revendications 1 à 3, caractérisée en ce que les surfaces cylindriques partielles (12) sont fabriquées par brochage.

5. Douille de guidage selon l'une des revendications 1 à 4, caractérisée en ce que la hauteur radiale (c) des nervures de guidage (11) est inférieure à leur largeur (b).

6. Douille de guidage selon l'une des revendications 1 à 5, caractérisée en ce que, en se référant à l'axe (4) dans chacun des cas, on a, pour le rayon (R12) des surfaces cylindriques partielles (12) et la distance radiale (R13) des retraits (13) par rapport au rayon (R9) du carter (9), la relation suivante, R13 > R12 ≧ R9.

7. Douille de guidage selon l'une des revendications 1 à 6, caractérisée en ce que les surfaces cylindriques partielles (12) sont disposées de manière à être équidistantes angulairement.

8. Douille de guidage selon l'une des revendications 1 à 7, caractérisée en ce que les nervures de guidage (11) comprenant les surfaces cylindriques partielles (12), s'étendent sensiblement sur la totalité de la longueur de la douille de guidage (1).

9. Douille de guidage selon l'une des revendications 1 à 7, caractérisée en ce qu'elle est pourvue de nervures d'ailettes (5) faisant saillie vers l'extérieur, radialement à l'axe (4).

10. Douille de guidage selon la revendication 9, caractérisée en ce que les nervures de guidage (11) sont disposées de manière à être alignées, radialement à l'axe (4), avec les nervures d'ailettes (5).

11. Douille de guidage selon la revendication 9, caractérisée en ce que sont prévues au moins six nervures de guidage (11).

12. Douille de guidage selon l'une des revendications 1 à 11, caractérisée en ce que les nervures de guidage (11) comportant les surfaces cylindriques partielles (12) sont disposées de manière rectiligne et parallèle à l'axe central longitudinal (4).

13. Douille de guidage selon l'une des revendications 1 à 11, caractérisée en ce que les nervures de guidage comportant les surfaces cylindriques partielles, sont réalisées de manière à présenter une forme en hélice.

14. Douille de guidage selon la revendication 13, caractérisée en ce que deux surfaces cylindriques partielles se chevauchent dans direction de l'axe central longitudinal (4).
